# EUROPÄISCHE PATENTSCHRIFT

(11) **EP 3 504 943 B1**
(45) Veröffentlichungstag und Bekanntmachung des Hinweises auf die Patenterteilung: **07.06.2023**
(21) Anmeldenummer: 17761178.7
(22) Anmeldetag: 21.08.2017
(51) Int. Cl.: H05H 1/42, H05H 1/34

(54) **PLASMASPRITZVORRICHTUNG**
PLASMA SPRAY DEVICE
DISPOSITIF DE PULVÉRISATION PAR PLASMA

(30) Priorität: 26.08.2016 CH 10922016
(43) Veröffentlichungstag der Anmeldung: 03.07.2019
(73) Patentinhaber: AMT AG, 5312 Döttingen (CH)
(72) Erfinder: KELLER, Silvano, CH-5315 Böttstein (CH)
(74) Vertreter: Hering, Hartmut
(86) Internationale Anmeldenummer: PCT/CH2017/000075
(87) Internationale Veröffentlichungsnummer: WO 2018/035619

(56) Entgegenhaltungen:
- EP-A2- 0 289 961
- WO-A2-2006/012165
- US-A- 5 225 652

## Beschreibung

Die Erfindung betrifft eine gemäss dem Oberbegriff des Anspruchs 1 ausgebildete Plasmaspritzvorrichtung, eine gemäss dem Anspruch 16 ausgebildete Anode sowie eine gemäss dem Anspruch 18 ausgebildete Neutrode für eine gattungsgemässe Plasmaspritzvorrichtung.

Aus dem Stand der Technik sind Plasmaspritzvorrichtungen bekannt, deren Brennerkopf eine Kathode, eine davon beabstandete Anode sowie eine dazwischen angeordnete Neutrodenanordnung, welche mehrere elektrisch gegeneinander isolierte Neutroden umfasst. Die Anode ist üblicherweise in der Form einer runden Düse gestaltet. Im Betrieb wird zwischen der Kathode und der Anode ein Lichtbogen erzeugt. Der Lichtbogen legt sich dabei am eingangsseitigen, d.h. der Innenseite des Brennerkopfs zugewandten Bereich an der Anode an. In diesem Bereich herrschen sehr hohe Temperaturen, welche durchaus 10'000 Kelvin und mehr erreichen können. Daher sind neben der Anode auch die an die Anode angrenzenden Teile, insbesondere die angrenzende Neutrode, thermisch hoch belastet und einem hohen Verschleiss ausgesetzt.

Aus der EP 500 492 A1 ist ein gattungsgemässes Plasmaspritzgerät bekannt. Dessen Brennerkopf ist mit einer Kathodenanordnung, einer ringförmigen Anode und mehreren elektrisch voneinander isolierten Neutroden versehen. Zwischen den einzelnen Neutroden besteht jeweils ein Spalt, in den Ringscheiben aus Isoliermaterial eingefügt sind. Diese Neutroden bilden den mit einer Einschnürung versehenen Plasmakanal. Der Innendurchmesser der Ringscheiben entspricht dem Innendurchmesser des Plasmakanals. Um die Anode und die Neutroden zu kühlen, ist auf deren Aussenseite ein Kühlkanal (Hohlraum) angeordnet, über welchen Kühlwasser geleitet wird. Die vorderste dieser Ringscheiben, welche zwischen der vordersten Neutrode und der Anode angeordnet ist, ist zusammen mit der vordersten Neutrode thermisch sehr hoch belastet und daher einem hohen Verschleiss unterworfen, zumal die Anode wie auch die vorderste Neutrode nur auf der Aussenseite vom Kühlwasser umströmt werden.

Die EP 1 875 785 A1 offenbart eine Schnittstelle für eine Plasmakanone. Diese umfasst u.a. eine Aufnahme an der Plasmakanone für einen Düsenaufsatz. Der Plasmakanal wird durch eine Vielzahl von Neutroden zusammen mit dem Düsenaufsatz gebildet. Dazu sind sowohl der Düsenaufsatz wie auch die Neutroden mit zylindrischen Bohrungen versehen. Der Düsenaufsatz wird mittels einer Klemmanordnung an der Plasmakanone fixiert. Zur Kühlung der Klemmanordnung wie auch des Düsenaufsatzes führt ein Kanal für Kühlflüssigkeit von der Plasmakanone zuerst durch die Klemmanordnung und danach durch den Düsenaufsatz. Von dem Düsenaufsatz führt der Kanal entlang der Aussenseite der Neutroden zurück in die Plasmakanone. Zwischen der vordersten Neutrode und der Düse ist ein Dichtring angeordnet, der auf der Innenseite radial bis an einen Einsatz der Düse heranreicht. Ausserhalb dieses Dichtrings ist ein O-Ring angeordnet.

Die WO 2006/012165 A2 offenbart eine herkömmliche Plasmapistole mit einem Kathodenmodul, einem Zwischenmodul, einem Anodenmodul und einem Zuführmodul. Das Zwischenmodul umfasst mehrere Zwischenelektroden, welche durch einen radial verlaufenden Spalt voneinander getrennt sind. Um die Zwischenelektroden gegeneinader zu isolieren, sind in dem jeweiligen Spalt keramische Isolierringe und O-Ringe aufgenommen.

Schliesslich ist in der EP 0 289 961 A2 ein als Lichtbogenvorrichtung mit justierbarer Kathode bezeichneter Plasmabrenner offenbart. Der Plasmabrenner umfasst drei Baugruppen, namentlich eine Pistolenkörpergruppe, eine mit einer Anode versehene Düsengruppe und eine Kathodengruppe. Die Kathodengruppe umfasst eine stabförmige Kathode, die mit einem axial verschiebbaren Kolben in Verbindung steht. Damit kann die Kathode in axialer Richtung vor- bzw. zurückgeschoben werden. Die Pistolenkörpergruppe umfasst vier rohrförmige Segmente, Das vorderste dieser Segmente grenzt an die Anode an. Zwischen dem vordersten Segment und der Anode verläuft ein Spalt, in dem ein Isolierring angeordnet ist.

Die Aufgabe der Erfindung besteht nun darin, eine nach dem Oberbegriff des Anspruchs 1 ausgebildete Plasmaspritzvorrichtung vorzuschlagen, bei der die thermisch hochbelasteten Teile des Brennerkopfs, insbesondere die Anode zusammen mit der daran angrenzende Neutrode, derart gestaltet ist/sind, dass diese bei gleicher Nennleistung eine höhere Lebensdauer aufweisen oder eine erhöhte Nennleistung bei gleicher Lebensdauer zulassen.

Diese Aufgabe wird durch eine Plasmaspritzvorrichtung gelöst, welche mit den im Kennzeichen des Anspruchs 1 aufgeführten Merkmalen versehen ist.

Indem der zwischen der vordersten Neutrode und der Anode verlaufende Spalt der Plasmaspritzvorrichtung zumindest zwei Abschnitte aufweist, wobei zwischen den beiden Abschnitten ein radialer und/oder axialer Abstand besteht und wobei in beiden Abschnitten je eine Isolierscheibe angeordnet ist, wird die grundsätzliche Voraussetzung geschaffen, dass die Verschleissteile im thermisch am höchsten belasteten Bereich der Plasmaspritzvorrichtung, insbesondere die Anode zusammen mit der daran angrenzende Neutrode, bei gleicher Nennleistung eine höhere Lebensdauer aufweisen oder eine erhöhte Nennleistung bei gleicher Lebensdauer zulassen.

Im Vergleich mit herkömmlichen Plasmaspritzvorrichtungen, deren zwischen der vordersten Neutrode und der Anode verlaufende Spalt zumeist geradlinig verläuft und nur mit einer Isolierscheibe versehen ist, kann durch die erfindungsgemäss genannten Merkmale insbesondere auch eine langzeitstabile elektrische Isolation zwischen der vordersten Neutrode und der Anode gewährleistet werden. Durch die Unterteilung des Spalts in verschiedene Abschnitte und das Vorsehen eines radialen und/oder axialen Abstands zwischen den beiden mit je einer Isolierscheibe versehenen Abschnitten, wird insbesondere die zweite bzw. äussere, d.h. dem Plasmakanal abgewandte Isolierscheibe vergleichsweise wenig belastet. Zudem wird auch die hydraulische Abdichtung verbessert, indem über den genannten Spalt keine Kühlflüssigkeit in den Plasmakanal eindringen kann, da die zur Abdichtung des Spalts vorgesehene Dichtung thermisch weniger belastet wird.

Bevorzugte Ausführungsformen der Plasmaspritzvorrichtung sind in den abhängigen Ansprüchen 2 bis 15 umschrieben.

So wird bei einer bevorzugten Weiterbildung vorgeschlagen, dass der genannte Spalt einen ersten inneren Abschnitt, einen zweiten mittleren Abschnitt und einen dritten äusseren Abschnitt aufweist, wobei der erste innere Abschnitt gegenüber dem dritten äusseren Abschnitt in radialer und axialer Richtung versetzt ist und wobei im ersten und dritten Abschnitt je eine der genannten Isolierscheiben angeordnet ist. Durch einen solchen Versatz kann der dritte Abschnitt in einen thermisch weniger belasteten Bereich verlegt werden. Zudem wirkt der mittlere Abschnitt als thermischer Isolator.

Besonders bevorzugt verläuft der mittlere Abschnitt des Spalts unter einem Winkel zu dem inneren und/oder äusseren Abschnitt. Diese Massnahme bewirkt eine noch bessere thermische Abschirmung des äusseren Abschnitts.

Eine weitere bevorzugte Ausbildung sieht vor, dass radial ausserhalb des äusseren Abschnitts ein Dichtring angeordnet ist. Ein solcher Dichtring ist damit in einem Bereich angeordnet, der thermisch weniger hoch belastet ist.

Bei einer weiteren bevorzugten Weiterbildung der Plasmaspritzvorrichtung ist die vorderste Neutrode mit einem der Anode zugewandten, ringförmigen Vorsprung versehen ist und die Anode mit einer der vordersten Neutrode zugewandten, ringförmigen Vertiefung versehen, wobei der Spalt zwischen dem genannten Vorsprung und der genannten Vertiefung verläuft. Durch diese Merkmale kann der in mehrere Abschnitte unterteilte Spalt vergleichsweise einfach realisiert werden.

Vorzugsweise ist der innere Abschnitt in radialer Richtung innerhalb des äusseren Abschnitts angeordnet ist, wobei in dem inneren Abschnitt eine Isolierscheibe angeordnet ist, die gegenüber dem Plasmakanal in radialer Richtung zurückversetzt ist. Dadurch ist die genannte Isolierscheibe gegenüber dem im Betrieb anliegenden Lichtbogen etwas beabstandet und der äussere Abschnitt wird thermisch besonders gut abgeschirmt.

Eine bevorzugte Weiterbildung sieht vor, dass der Innendurchmesser der vordersten Neutrode zumindest in dem der Anode zuzuwendenden Endbereich um zumindest 10%, insbesondere um zumindest 20%, vorzugsweise um zumindest 30% grösser ist als der Innendurchmesser der Anode. Diese Ausbildung stellt sicher, dass der Lichtbogen nicht schon an vordersten Neutrode ansetzt, sondern erst an der Anode. Diese Ausbildung trägt auch dazu bei, dass die Temperatur im Bereich des Spalts zwischen der vordersten Neutrode und der Anode vergleichsweise niedrig ist, und kein nennenswerter Abbrand an der vordersten Neutrode entsteht, was letztlich zu einer erhöhten Lebensdauer insbesondere der vordersten Neutrode beiträgt.

Bei einer bevorzugten Weiterbildung ist die Anode ringförmig ausgebildet und auf der Innenseite mit einem hochschmelzenden Einsatz versehen, der in Richtung der Längsachse des Plasmakanals zumindest annähernd bis an den Spalt zwischen der vordersten Neutrode und der Anode heranreicht. Mit dieser Ausbildung kann der Ansatz des Lichtbogens in den Bereich des Spalts verlegt werden.

Besonders bevorzugt ist die vorderste Neutrode mit einem ringförmigen Kragen versehen, in welchen Schlitze zur Bildung von Kühlrippen eingelassen sind. Derartige Kühlrippen weisen eine grosse Oberfläche auf, so dass die Neutrode mittels einer Kühlflüssigkeit sehr effizient gekühlt werden kann.

Besonders bevorzugt sind sämtliche Neutroden mit einem ringförmigen Kragen versehen, wobei jeder Kragen mit einer Vielzahl von axialen Schlitzen versehen ist, so dass eine Vielzahl von Kühlrippen gebildet werden, und wobei die so gebildeten Kühlrippen mit einem Kanal oder Ringraum in Verbindung stehen, in welchem ein Kühlmittel zirkuliert. Durch diese Ausbildung können sämtliche Neutroden effizient gekühlt werden.

Die genannten Schlitze weisen besonders bevorzugt eine Tiefe auf, die zumindest 5% des Umfangs des Kragens, besonders bevorzugt zumindest 10% des Umfangs des Kragens beträgt. Derart ausgebildete Schlitze bilden Kühlrippen mit einer besonders grossen Oberfläche, was im Hinblick auf eine gute Kühlung der zugehörigen Neutrode vorteilhaft ist.

Indem der jeweilige Schlitz im Wesentlichen über die gesamte axiale Länge der jeweiligen Neutrode verläuft, wie dies bei einer bevorzugten Weiterbildung angegeben ist, wir eine besonders gute Kühlung der entsprechenden Neutrode erreicht werden. Vorzugsweise weist die Plasmaspritzvorrichtung einen die Neutroden vollständig umgebenden Ringraum zur Aufnahme von Kühlflüssigkeit auf. Durch einen solchen Ringraum können die Neutroden entlang ihres gesamten Umfangs gekühlt werden. Besonder bevorzugt ist der Ringraum derart angeordnet und ausgebildet, dass die Kühlflüssigkeit in axialer Richtung entlang der Neutroden wie auch der Anode strömt. Durch eine axiale Strömung der Kühlflüssigkeit kann eine besonders gute Wärmeabfuhr gewährleistet werden.

Bei einer weiteren bevorzugten Weiterbildung der Plasmaspritzvorrichtung ist die der Kathode zugewandte erste Neutrode mit einem sich konisch verjüngenden, einen Teil des Plasmakanals bildenden Abschnitt versehen. Dadurch wird eine Art Einschnürung gebildet, mittels welcher die Strömung des Plasmastrahl in gewünschter Weise beeinflusst werden kann.

In den Ansprüchen 16 und 17 wird zudem eine Anode für eine Plasmaspritzvorrichtung nach Anspruch 1 beansprucht, während in den Ansprüchen 18 bis 20 eine Neutrode für eine Plasmaspritzvorrichtung nach Anspruch 1 beansprucht wird.

Nachfolgend wird ein bevorzugtes Ausführungsbeispiel der Erfindung anhand von Zeichnungen näher erläutert. In diesen Zeichnungen zeigt:
- Fig. 1: einen Längsschnitt durch den Brennerkopf der Plasmaspritzvorrichtung;
- Fig. 1a: einen vergrösserten Ausschnitt aus der Fig. 1;
- Fig. 2: die erste Neutrode in perspektivischer und geschnittener Darstellung;
- Fig. 3: die zweite Neutrode in perspektivischer und geschnittener Darstellung;
- Fig. 4a: einen Schnitt durch die dritte Neutrode
- Fig. 4b: die dritte Neutrode in perspektivischer und geschnittener Darstellung;
- Fig. 5: einen Schnitt durch die Anode;
- Fig. 6: ein erstes alternatives Ausführungsbeispiel der dritten Neutrode;
- Fig. 7: ein zweites alternatives Ausführungsbeispiel der dritten Neutrode;
- Fig. 8: ein drittes alternatives Ausführungsbeispiel der dritten Neutrode;

Da gattungsgemässe Plasmaspritzvorrichtungen bekannt sind, wird nachfolgend insbesondere auf die im Zusammenhang mit der Erfindung wesentlichen Merkmale und Elemente eingegangen.

Die Figur 1 zeigt einen Längsschnitt durch den Brennerkopf 2 der gesamthaft mit 1 bezeichneten Plasmaspritzvorrichtung, während die Fig. 1a einen vergrösserten Ausschnitt aus der Fig. 1 zeigt. Anhand der Figuren 1 und 1a wird der Aufbau einer erfindungsgemäss gestalteten Plasmaspritzvorrichtung bzw. des zugehörigen Brennerkopfs 2 näher erläutert.

Der Brennerkopf 2 weist eine Kathode 3, eine davon beabstandete Anode 7 sowie eine dazwischen angeordnete, aus drei Neutroden 4, 5, 6 bestehende Neutrodenanordnung auf. Die Neutroden 4, 5, 6 bilden zusammen mit der im Wesentlichen hohlzylindrisch ausgebildeten Anode 7 den Plasmakanal 10. Am auslassseitigen Ende weist die Anode 7 ein Pulverzufuhrelement 44 auf, das mit radial verlaufenden Kanälen 45 versehen ist, über welche ein Beschichtungspulver zugeführt werden kann. Zum Fixieren der Anode 7 mitsamt den drei Neutroden 4, 5, 6 ist eine Überwurfmutter 46 vorgesehen, deren Klemmnase 47 im Bereich des Pulverzufuhrelements 44 axial auf die Anode 7 drückt. Die Anode 7 ihrerseits drückt axial auf die Neutroden 4, 5, 6 und fixiert diese ebenfalls in axialer Richtung.

Die erste bzw. hinterste Neutrode 4 weist einen Innenraum 11 mit einem sich in Strömungsrichtung nach vorne hin konisch verengenden Abschnitt 11a auf. Dieser konische Abschnitt 11a bildet einen Teil des Plasmakanals 10. Durch diesen konischen Abschnitt 11a wird eine Einschnürung gebildet, mittels welcher die Strömung des Plasmastrahl in gewünschter Weise beeinflusst wird.

Die erste Neutrode 4 umgibt die stabförmig gestaltete Kathode 3. Die mittlere Neutrode 5 ist im Wesentlichen ringförmig gestaltet, wobei deren Innenraum 12 sich in Richtung der Anode 7 leicht erweitert. Die letzte bzw. vorderste Neutrode 6 besitzt einen im Wesentlichen zylindrischen Innenraum 13. Zwischen der hintersten 4 und der mittleren Neutrode 5, wie auch zwischen der mittleren 5 und der vordersten Neutrode 6 besteht je ein ringförmiger Spalt 15, 20. Diese beiden Spalte 15, 20 verlaufen im Wesentlichen radial geradlinig nach aussen. In die genannten beiden Spalte 15, 20 ist je eine ringförmige Isolierscheibe 16, 21 eingefügt. Die jeweilige Isolierscheibe 16, 21 ist relativ dünn ausgebildet und wird auf der Aussenseite von einem flachen, aber ebenfalls ringförmigen Abstützring 17, 22 begrenzt. Auf diesen äussere Abstützring 17, 22 folgt jeweils ein O-Ring 18, 23, der als Abdichtung für Kühlflüssigkeit dient, wie nachfolgend noch näher erläutert wird.

Zwischen der vordersten Neutrode 6 und der Anode 7 besteht ebenfalls ein Spalt 26. Dieser Spalt 26 verläuft jedoch nicht geradlinig, sondern besteht aus einem inneren, im Wesentlichen radial verlaufenden ersten Abschnitt 27, einem mittleren, im Wesentlichen axial verlaufenden zweiten Abschnitt 28, sowie einem äusseren, im Wesentlichen wiederum radial verlaufenden dritten Abschnitt 29. Der erste innere Abschnitt 27 ist gegenüber dem äusseren dritten Abschnitt 29 sowohl radial wie auch axial versetzt. Der mittlere Abschnitt 28 verläuft im Wesentlichen unter einem Winkel von 90° zu dem ersten und dem dritten Abschnitt 27, 29. Natürlich sind auch beliebig andere Winkel, beispielsweise 30°, 45° oder 60° möglich.

In dem inneren wie auch dem äusseren Abschnitt 27, 29 ist je eine Isolierscheibe 30, 31 aufgenommen. Die beiden Isolierscheiben 30, 31 sind beabstandet und der dazwischen liegende Teil des mittleren Abschnitts 28 wirkt als thermischer Isolator. Auf die äussere Isolierscheibe 31 folgt wiederum ein O-Ring 32, der als Abdichtung für Kühlflüssigkeit dient und zugleich auch eine gasdichte Abdichtung erzeugt. Die drei Isolierscheiben 16, 21, 30 sind gegenüber dem Plasmakanal 10 etwas zurückversetzt, was deren Lebensdauer positiv beeinflusst. Die innere, im dritten Spalt 26 angeordnete Isolierscheibe 31 ist noch etwas weiter als die beiden anderen Isolierscheiben 16, 21 zurückversetzt, und zwar soweit, dass deren Innenseite ausserhalb des Einsatzes 8 verläuft.

Die im Wesentlichen hohlzylindrisch ausgebildete Anode 7 ist auf der Innenseite mit einem Einsatz 8 versehen, der aus einem hochschmelzenden und leitenden Material wie beispielsweise Wolfram besteht.

Die zur Kühlung von Elementen des Brennerkopfs dienende Kühlflüssigkeit wird über einen vorderen Anschlussflansch 49 in den Brennerkopf 2 eingeleitet. Von diesem Anschlussflansch 49 führen schräge Kanäle, welche in den Darstellungen gemäss den Fig. 1 und 1a nicht erkennbar sind, in einen ersten Ringraum 50. Der Ringraum 50 mündet in einen zweiten ebenfalls als Ringraum ausgebildeten Vorlaufraum 51, der sich um die drei Neutroden 4, 5, 6 herum erstreckt und der Kühlung derselben dient. Am Ende mündet der Vorlaufraum 51 in einen schrägen, in die Anode 7 eingelassenen Kanal 40, der bis in den Bereich des vorderen Endes der Anode 7 führt. Der schräge Kanal 40 durchquert einen in die Anode 7 eingelassenen Ringkanal 41, aus dem die Kühlflüssigkeit nach oben in einen weiteren als Ringraum ausgebildeten Rücklaufraum 52 einströmen kann, der schliesslich über mehrere im Innern des Brennerkopfs verlaufenden Kanäle (nicht ersichtlich) mit einem hinteren Anschlussflansch 53 verbunden ist. Über diesen hinteren Anschlussflansch 53 tritt die Kühlflüssigkeit aus dem Brennerkopf aus. Über einen mittleren Anschlussflansch 55 kann dem Brenner ein Gas zugeführt werden.

Durch die genannten O-Ringe 18, 23, 32 wird verhindert, dass Kühlflüssigkeit aus dem Vorlaufraum 51 über den jeweiligen Spalt 15, 20, 26 in den Plasmakanal 10 gelangen kann. Die Isolierscheiben 16, 21, 30, 31 dienen insbesondere als elektrische aber auch als thermische Isolation. Die Isolierscheiben 16, 21, 30, 31 sind aus einem nicht leitenden und hochtemperaturfesten Material wie beispielsweise Siliziumnitrid gefertigt. Zudem schützen diese Isolierscheiben 16, 21, 30, 31 zugleich die aus einem elastischen und temperaturbeständigen Material wie beispielsweise Viton^{®} bestehenden O-Ringe 18, 23, 32 vor thermischer Überbeanspruchung.

Im Betrieb der Plasmaspritzvorrichtung liegt zwischen der Kathode 3 und der Anode 7 ein Lichtbogen an. Dieser Lichtbogen erstreckt sich von der Kathode 3 bis in den Anfangsbereich 25 der Anode 7 bzw. deren Einsatz 8. In diesem Anfangsbereich 25 ist der Einsatz 8 vorzugsweise abgerundet ausgebildet, was im Hinblick auf eine lange Lebensdauer vorteilhaft ist. Der Lichtbogen wandert in diesem Anfangsbereich 25 üblicherweise etwas umher. Jedenfalls ist der Anfangsbereich 25 der Anode 7, und damit auch der Bereich um die angrenzende Isolierscheibe 27, der thermisch am höchsten belastete Bereich der Plasmaspritzvorrichtung. Durch die spezifische Gestaltung des Spalts 26 zwischen der vordersten Neutrode 6 und der Anode 7, sowie der beiden in diesem Spalt 26 angeordneten Isolierscheiben 30, 31, wird dieser Problematik in besonderer Weise Rechnung getragen und auch der im vordersten Spalt 26 angeordnete O-Ring 32 ist thermisch besonders gut abgeschirmt. Der mittlere Abschnitt 28 des dritten Spalts 26 wirkt als thermischer Isolator zwischen den beiden Isolierscheiben 30, 31. Zudem ist die innere Isolierscheibe 30 gegenüber der Innenseite der Anode 7 bzw. des Anodenseinsatzes 8 etwas zurückversetzt, was einen positiven Einfluss auf deren Lebensdauer hat. Gleichzeitig werden die drei Neutroden 5, 6, 7 wie auch die Anode 7 besonders effizient gekühlt, wie nachfolgend noch näher erläutert wird. Jedenfalls haben Versuche mit einem solchen Brennerkopf 2 ergeben, dass auch bei Wegfall bzw. Ausfall oder Abbrand der inneren Isolierscheibe 30 der O-Ring 32 über einen Zeitraum von mehreren hundert bis über tausend Stunden hydraulisch dicht bleibt und damit zuverlässig funktioniert und ein Eindringen von Kühlmittel in den Plasmakanal 10 verhindert. In diesem Zusammenhang sei erwähnt, dass während des Betriebs ein Eindringen von Kühlflüssigkeit in den Plasmakanal 10 einer Zerstörung des Brennerkopfs gleichkommen würde.

Die drei Neutroden 4, 5, 6 sind mit einem ringförmig umlaufenden Kragen (nicht erkennbar) versehen. In jeden dieser Kragen ist eine Vielzahl von axial verlaufenden Ausnehmungen -Schlitzen- zur Bildung von Kühlrippen eingelassen. Die Kühlflüssigkeit gelangt aus dem Ringraum 50 in den als Ringraum ausgebildeten Vorlaufraum 51 und durchströmt diesen. Der Vorlaufraum 51 ist dabei derart angeordnet und ausgebildet, dass die Kühlflüssigkeit in axialer Richtung entlang der Neutroden 4, 5, 6 wie auch der Anode 7 strömt. Die Kühlflüssigkeit strömt in axialer Richtung auch durch die der Bildung der Kühlrippen dienenden axialen Schlitze in den Neutroden 4, 5, 6. Indem die Neutroden 4, 5, 6 mit axial verlaufenden Schlitzen versehen sind, kann die Kühlflüssigkeit in Längsrichtung entlang der Neutroden zirkulieren und eine effiziente Kühlung gewährleisten. Nach der vordersten Neutrode 6 strömt die Kühlflüssigkeit über die schräg verlaufende Bohrungen 40 der Anode 7 in den Ringkanal 41 der Anode 7 ein. Die schräg verlaufenden Bohrungen 40 führen hinter dem Ringkanal 41 noch weiter nach vorne in den Grundkörper der Anode 7 hinein. Von dem Ringkanal 41 tritt die Kühlflüssigkeit nach oben in den die Neutrodenanordnung umgebenden Rücklaufraum 52 ein, von welchem sie dann nach oben in den hinteren Anschlussflansch 53 einströmt und über diesen aus dem Brennerkopf 2 austreten kann. Ggf. kann die Durchflussrichtung des Kühlwassers auch umgekehrt werden. Zudem ist der Innendurchmesser des Vorlaufraums 51 vorzugsweise derart auf den Aussendurchmesser des umlaufenden Kragens der jeweiligen Neutrode 4, 5, 6 abgestimmt, dass die Neutroden 4, 5, 6 beim Einsetzen in den Vorlaufraum 51 in radialer Richtung exakt ausgerichtet werden.

Die Figur 2 zeigt die erste Neutrode 4 in perspektivischer und geschnittener Darstellung. Im eingangsseitigen Bereich ist diese Neutrode 4 auf der Aussenseite mit axial schräg verlaufenden Vertiefungen 56 in der Form von Schlitzen versehen, über welche das Kühlmittel in einen die Neutrode 4 umgebenden Ringkanal 57 einströmen kann. Der Ringkanal 57 wird auf der der zweiten Neutrode zuzuwendenden Vorderseite von einem ringförmig umlaufenden Kragen 58 begrenzt. In diesen Kragen 58 sind axial verlaufende Ausnehmungen in der Form von Schlitzen 59 eingelassen, so dass eine Vielzahl von Kühlrippen 60 gebildet werden. Ein derart ausgebildeter Kragen 58 weist eine grosse Oberfläche mit einer entsprechend grossen Kühlfläche auf und ermöglicht eine gute Kühlung der ersten Neutrode. Der jeweilige Schlitz 59 weist vorzugsweise eine Tiefe auf, die zumindest 5% des Kragenumfangs, besonders bevorzugt zumindest 10% des Umfangs des jeweiligen Kragens beträgt. Die erste Neutrode 4 ist auf der der Kathode zuzuwendenden Innenseite mit einem sich konisch verjüngenden, einen Teil des Plasmakanals bildenden Abschnitt versehen ist

Fig. 3 zeigt die zweite Neutrode 5 in perspektivischer und geschnittener Darstellung. Die zweite Neutrode 5 weist wiederum einen ringförmig umlaufenden Kragen 62 auf, in welchen Schlitze 63 eingelassen sind. Die so gebildeten Kühlrippen 64 ermöglichen wiederum eine gute Kühlung der zweiten Neutrode 5. Auch hier weisen die Schlitze 63 vorzugsweise eine Tiefe auf, die zumindest 5% des Kragenumfangs, besonders bevorzugt zumindest 10% des Umfangs des jeweiligen Kragens entspricht.

Die Fig. 4a zeigt einen Schnitt durch die dritte bzw. vorderste Neutrode 6, während die Fig. 4b die dritte Neutrode 6 in perspektivischer und geschnittener Darstellung zeigt. Die vorderste Neutrode 6 ist auf der der Anode zuzuwendenden Vorderseite mit einem ringförmigen Vorsprung 66 versehen, auf dessen Rückseite eine Vertiefung 67 gebildet wird. Der ringförmige Vorsprung 66 bildet zusammen mit der Vertiefung 67 einen Teil des dritten Spalts (Fig. 2), in welchem die äussere Isolierscheibe 31 (Fig. 2) aufgenommen ist. Auch die dritte Neutrode 6 ist mit einem ringförmig umlaufenden Kragen 69 versehen, in den Schlitze 70 eingelassen sind. Zudem führen Bohrungen 68 vom Boden des jeweiligen Schlitzes 70 weiter in den Grundkörper der Neutrode 6 hinein nach innen. Diese Bohrungen 68 vergrössern die Kühlfläche dieser thermisch am stärksten belasteten Neutrode 6 und ermöglichen eine besonders effiziente Kühlung dieser Neutrode 6. Auf der Innenseite ist der Vorsprung 66 vorzugsweise abgerundet ausgebildet, da im Betrieb der Lichtbogen sehr nahe an diesem Bereich liegt. Der jeweilige Schlitz 70 weist wiederum vorzugsweise eine Tiefe auf, die zumindest 5% des Umfangs des Kragens 69, besonders bevorzugt zumindest 10% des Umfangs des Kragens 69 entspricht. Der mit D2 bezeichnete Innendurchmesser der Neutrode 6 entspricht in etwa dem Innendurchmesser der Anode, wie nachfolgend noch näher erläutert wird.

Im vorliegenden Beispiel sind in den Kragen der jeweiligen Neutrode 4, 5, 6 jeweils fünfzehn Schlitze eingelassen, wobei diese Zahl durchaus variieren kann. Vorzugsweise sind jedoch zumindest acht Schlitze vorgesehen. Natürlich kann auch die Form und Grösse der Schlitze variieren, wobei ggf. auch die Anzahl von Neutrode zu Neutrode unterschiedlich ausfallen kann. Der Begriff Isolierscheibe steht zudem stellvertretend für jegliche Formen von Isolatoren, welche nicht zwingend scheibenförmig gestaltet sein müssen.

Schliesslich zeigt die Fig. 5 einen Schnitt durch die Anode 7. Die Anode ist auf der der dritten Neutrode 6 zuzuwendenden Rückseite mit einer ringförmigen Vertiefung 73 versehen, in welche sich der Vorsprung 66 der dritten Neutrode 6 erstrecken kann. Wie in der Fig. 2 erkennbar ist, wird zwischen dem genannten Vorsprung der dritten Neutrode 6 und der ringförmigen Vertiefung 73 der Anode 7 der innere und der mittlere Abschnitt 27, 28 des Spalts 26 zwischen der Anode 7 und der dritten Neutrode 6 gebildet. Durch die Kombination des an der dritten Neutrode 6 angeordneten Vorsprungs 66 zusammen mit der ringförmigen Vertiefung der Anode 7 wird mit einfachen Merkmalen und auf kostengünstige Weise ein mehrstufiger Spalt gebildet, der in Kombination mit den Isolierscheiben die zuvor geschilderten Vorteile aufweist. In diesem Ausführungsbeispiel entspricht der Innendurchmesser D1 des Einsatzes 8 der Anode 7 in etwa dem Innendurchmesser D2 (Fig. 4a) der daran angrenzenden vordersten Neutrode 6. Allerdings sind auch andere Ausführungsbeispiele vorgesehen, wie nachfolgend anhand der Figuren 6 und 7 noch ausgeführt wird. Die Anode 7 ist mit axial verlaufenden Fortsätzen 43 versehen, welche in radialer Richtung ausserhalb des Plasmakanals 10 verlaufen. In diese Fortsätze 43 sind die Pulverzufuhrkanäle 45 zum Zuführen des Beschichtungspulvers eingelassen. Obwohl im vorliegenden Beispiel zwei Pulverzufuhrkanäle 45 eingezeichnet sind, können natürlich auch drei oder vier Pulverzufuhrkanäle vorgesehen werden.. Ggf. kann auch nur ein einziger Pulverzufuhrkanal vorgesehen werden.

In der Darstellung gemäss Fig. 5 sind zudem zwei der schräg verlaufenden Bohrungen 40 der Anode 7 ersichtlich, welche in den Ringkanal 41 münden. Gesamthaft ist die Anode 7 mit zumindest zehn solcher Bohrungen 40 versehen. Zudem ist erkennbar, dass die schräg verlaufenden Bohrungen 40 über den Ringkanal 41 hinaus in den Grundkörper der Anode 7 geführt sind und so die Kühlfläche der Anode 7 vergrössern.

Hier sei noch angemerkt, dass die drei Neutroden 4, 5, 6 wie auch die Anode 7 Verschleissteile sind, welche nach einer bestimmten Einsatzzeit der Plasmaspritzvorrichtung ausgewechselt werden bzw. ausgewechselt werden müssen. Gleichzeitig werden üblicherweise auch die O-Ringe sowie die Isolierscheiben ersetzt.

Die Fig. 6 zeigt einen Schnitt durch eine erste alternative Ausbildung der dritten bzw. vordersten Neutrode 6a. Diese Neutrode 6a ist auf der Innenseite mit einer Ausnehmung 75 versehen, so dass sich deren Innendurchmesser D3 zu der Anode hin vergrössert. Durch diese Ausnehmung wird der Innendurchmesser D3 auf einen Durchmesser D2 vergrössert, der grösser ist als der Innendurchmesser D1 (Fig. 5) der angrenzenden Anode, namentlich auch des Einsatzes der Anode. Durch diese Ausbildung soll sichergestellt werden, dass der Lichtbogen nicht schon an dieser vordersten Neutrode 6a ansetzt, sondern erst an der Anode. Diese Ausbildung trägt daher auch dazu bei, dass die Temperatur im Bereich des dritten Spalts 26 (Fig. 1a) vergleichsweise niedrig ist, und kein nennenswerter Abbrand an der vordersten Neutrode 6a entsteht, was letztlich zu einer erhöhten Lebensdauer insbesondere der vordersten Neutrode 6a beiträgt. Vorzugsweise ist der Innendurchmesser dieser dritten Neutrode 6a in dem an die Anode angrenzenden Bereich um zumindest 10%, insbesondere um zumindest 20%, besonders bevorzugt um zumindest 30% grösser ist als derjenige der Anode. Geht man beispielsweise von einem Innendurchmesser der Anode von 10 Millimetern aus, so ist der Innendurchmesser dieser dritten Neutrode 6a in dem an die Anode angrenzenden Bereich um zumindest 1 Millimeter, insbesondere um zumindest 2 besonders bevorzugt um zumindest 3 Millimeter grösser als derjenige der Anode. Eine andere Variante könnte darin bestehen, dass der Innendurchmesser der dritten Neutrode durchgehend grösser ist als derjenige der Anode.

Die Fig. 7 zeigt einen Schnitt durch eine zweite alternative Ausbildung der dritten bzw. vordersten Neutrode 6b. Der Innendurchmesser dieser Neutrode 6b erweitert sich nach vorne hin kontinuierlich, so dass der Innendurchmesser D3 in dem der Anode zuzuwendenden Auslassbereich um zumindest 10%, insbesondere um zumindest 20%, besonders bevorzugt um zumindest 30% grösser ist als der Innendurchmesser D1 der Anode 7 (Fig. 5). Durch diese Ausbildung soll wiederum sichergestellt werden, dass der Lichtbogen nicht schon an dieser vordersten Neutrode 6b ansetzt, sondern erst an der Anode. Wie in der Fig. 7 ersichtlich ist, vergrösserst sich der Innendurchmesser D3 dieser vordersten Neutrode 6b, indem diese auslassseitig mit einer Abrundung versehen ist. Anstelle einer Abrundung könnte beispielsweise auch eine Anfasung, eine konische Ausbildung oder eine Anfasung oder konische Ausbildung in Kombination mit einer Abrundung vorgesehen werden.

Schliesslich zeigt die Fig. 8 einen Schnitt durch eine dritte alternative Ausbildung der dritten bzw. vordersten Neutrode 6c. Der Innendurchmesser dieser Neutrode 6b erweitert sich nach vorne hin durch zwei konische Abschnitte. Der erste konische Abschnitt schliesst vorzugsweise einen spitzen Winkel ein, während der zweite konische Abschnitt einen spitzen oder stumpfen Winkel einschliesst. Vorzugsweise schliesst der erste konische Abschnitt einen Winkel zwischen ca. 20 und 30° ein, während der zweite konische Abschnitt einen Winkel zwischen ca. 80° und 100° einschliesst. Der erste konische Abschnitt weist an seinem auslassseitigen Ende einen Durchmesser D4 auf, der um zumindest 10% grösser ist als der Innendurchmesser D1 der Anode 7 (Fig. 5), während der zweite konische Abschnitt um zumindest 20%, insbesondere um zumindest 30% grösser ist als der Innendurchmesser D1 der Anode. Auch diese Ausbildung soll wiederum sicherstellen, dass der Lichtbogen erst an der Anode und nicht schon an der vordersten Neutrode 6c ansetzt.

Zusammenfassend kann festgehalten werden, dass mit der erfindungsgemäss gestalteten Plasmaspritzvorrichtung, die Verschleissteile im thermisch am höchsten belasteten Bereich der Plasmaspritzvorrichtung, insbesondere die Anode 7 zusammen mit der daran angrenzende Neutrode 6, bei gleicher Nennleistung eine höhere Lebensdauer aufweisen oder eine erhöhte Nennleistung bei gleicher Lebensdauer zulassen. Dies wird insbesondere dadurch erreicht, dass der Spalt 26 zwischen der vordersten Neutrode 6 und der Anode 7 zumindest zwei Abschnitte 27, 29 aufweist, wobei zwischen den beiden Abschnitten 27, 29 ein radialer und/oder axialer Abstand besteht und wobei in beiden Abschnitten 27, 29 je eine Isolierscheibe 30, 31 angeordnet ist. Durch die genannten Merkmale insbesondere auch in Kombination mit den eine effiziente Kühlung der vordersten Neutrode und der Anode bewirkenden Merkmalen, wird gegenüber den bekannten Plasmaspritzvorrichtungen eine höhere Lebensdauer der Verschleissteile bzw. eine erhöhte Nennleistung bei gleicher Lebensdauer erreicht. Als Material für die Kathode wird vorzugsweise Wolfram oder ein Verbundwerkstoff auf Wolframbasis wie beispielsweise W/Cu eingesetzt. Die Anode wird vorzugsweise aus THO₂ (Thoriumdioxid) gefertigt, während die Neutroden vorzugsweise aus Kupfer oder einer Kupferlegierung bestehen.

Nachfolgend werden nochmals einige Vorteile der erfindungsgemäss gestalteten Plasmaspritzvorrichtung zusammengefasst:
- langzeitstabile elektrische Isolation zwischen der vordersten Neutrode und der angrenzenden Anode;
- zuverlässige, langzeitstabile hydraulische Abdichtung des Spalts zwischen vordersten Neutrode und der angrenzenden Anode;
- besonders effiziente Kühlung der Neutroden insbesondere auch der vordersten Neutrode;
- effiziente Kühlung der Anode;
- hohe Lebensdauer der Anode wie auch der Neutroden;
- sehr stabiler Lichtbogen;
- im Vergleich mit gattungsgemässen Plasmaspritzvorrichtungen kann eine erhöhte Nennleistung bei vergleichbarer Lebensdauer der Verschleissteile erreicht werden;
- im Vergleich mit gattungsgemässen Plasmaspritzvorrichtungen kann eine erhöhte Lebensdauer der Verschleissteile bei vergleichbarer Nennleistung erreicht werden;
- der Brennerkopf ist einfach aufgebaut und die Verschleissteile können einfach und schnell ausgewechselt werden;
- der Brennerkopf kann kostengünstig gefertigt werden;
- der Brennerkopf besitzt in Bezug auf die zugeführte elektrische Energie einen hohen Wirkungsgrad;

Es versteht sich, dass das vorgängige Ausführungsbeispiel lediglich eine mögliche bzw. bevorzugte Ausbildung der Plasmaspritzvorrichtung bzw. des Brennerkopfs 2 zeigt und durchaus von diesem Beispiel abweichende Ausbildungen möglich sind. So können beispielsweise anstelle von drei Neutroden auch zwei, vier oder mehr Neutroden eingesetzt werden. Auch die Gestaltung des Spalts zwischen den Neutroden bzw. der vordersten Neutrode und der Anode kann von der gezeigten Darstellung abweichen. Der Spalt 26 zwischen der vordersten Neutrode 6 und der Anode 7 könnte beispielsweise noch weitere Stufen beinhalten, indem beispielsweise die vorderste Neutrode zwei Vorsprünge aufweist und die Anode entsprechend mit zwei Vertiefungen versehen ist. Zur Bildung eines Spalts der genannten Art zwischen der vordersten Neutrode und der Anode könnte alternativ auch die Anode mit einem der vordersten Neutrode zugewandten, ringförmigen Vorsprung versehen werden und die vorderste Neutrode entsprechend mit einer der Anode zugewandten, ringförmigen Vertiefung. Anstelle einer Anode 7 mit angeformtem Pulverzufuhrelement 44 könnte das Pulverzufuhrelement auch als separates Bauteil ausgebildet sein.

## Patentansprüche

1. Plasmaspritzvorrichtung (1) umfassend zumindest eine Kathode (3), eine Anode (7), einen zwischen der Kathode (3) und der Anode (7) verlaufenden Plasmakanal (10) und eine Mehrzahl von den Plasmakanal (10) begrenzenden Neutroden (4, 5, 6), wobei die Neutroden (4, 5, 6) elektrisch gegeneinander isoliert sind, und wobei zwischen der vordersten, der Anode (7) zugewandten Neutrode (6) und der Anode (7) ein Spalt (26) verläuft, in dem eine erste Isolierscheibe (30) angeordnet ist, wobei der Spalt (26) zwischen der vordersten Neutrode (6) und der Anode (7) zumindest einen ersten inneren Abschnitt (27) und einen dritten äusseren Abschnitt (29) aufweist, und wobei zwischen den beiden Abschnitten (27, 29) ein radialer und/oder axialer Abstand besteht, **dadurch gekennzeichnet, dass** in dem ersten inneren Abschnitt (27) die erste Isolierscheibe (30) angeordnet ist und in dem dritten äusseren Abschnitt (29) eine von der ersten Isolierscheibe (30) getrennte zweite Isolierscheibe (31) angeordnet ist.

2. Plasmaspritzvorrichtung nach Anspruch 1, **dadurch gekennzeichnet, dass** der genannte Spalt (26) einen zweiten mittleren Abschnitt (28) aufweist, wobei der erste innere Abschnitt (27) gegenüber dem dritten äusseren Abschnitt (29) in radialer und axialer Richtung versetzt ist.

3. Plasmaspritzvorrichtung nach Anspruch 2, **dadurch gekennzeichnet, dass** der zweite mittlere Abschnitt (28) des Spalts (26) unter einem Winkel zu dem inneren und/oder äusseren Abschnitt (27, 29) verläuft.

4. Plasmaspritzvorrichtung nach einem der vorhergehenden Ansprüche, **dadurch gekennzeichnet, dass** die Plasmaspritzvorrichtung einen radial ausserhalb des dritten äussersten Abschnitts (29) angeordneten Dichtring (32) umfasst.

5. Plasmaspritzvorrichtung nach einem der vorhergehenden Ansprüche, **dadurch gekennzeichnet, dass** die vorderste Neutrode (6) mit einem der Anode (7) zugewandten, ringförmigen Vorsprung (66) versehen ist und die Anode (7) mit einer der vordersten Neutrode (6) zugewandten, ringförmigen Vertiefung (73) versehen ist, und wobei der Spalt (26) zwischen dem genannten Vorsprung (66) und der genannten Vertiefung (73) verläuft.

6. Plasmaspritzvorrichtung nach einem der vorhergehenden Ansprüche, **dadurch gekennzeichnet, dass** der erste innere Abschnitt (27) in radialer Richtung innerhalb des dritten äusseren Abschnitts (29) angeordnet ist, und wobei in dem ersten inneren Abschnitt (27) die erste Isolierscheibe (30) angeordnet ist, die gegenüber dem Plasmakanal (10) in radialer Richtung zurückversetzt ist.

7. Plasmaspritzvorrichtung nach einem der vorhergehenden Ansprüche, **dadurch gekennzeichnet, dass** der Innendurchmesser (D2, D3, D5) der vordersten Neutrode (6,6a, 6b, 6c) zumindest in dem der Anode (7) zuzuwendenden Endbereich um zumindest 10%, insbesondere um zumindest 20%, vorzugsweise um zumindest 30% grösser ist als der Innendurchmesser (D1) der Anode (7).

8. Plasmaspritzvorrichtung nach einem der vorhergehenden Ansprüche, **dadurch gekennzeichnet, dass** die Anode (7) ringförmig ausgebildet ist und auf der Innenseite mit einem hochschmelzenden Einsatz (8) versehen ist, der in Richtung der Längsachse des Plasmakanals (10) zumindest annähernd bis an den Spalt (26) zwischen der vordersten Neutrode (6) und der Anode (7) heranreicht.

9. Plasmaspritzvorrichtung nach einem der vorhergehenden Ansprüche, **dadurch gekennzeichnet, dass** die vorderste Neutrode (6) mit einem ringförmigen Kragen (69) versehen ist, in welchen axiale Schlitze (70) zur Bildung von Kühlrippen (71) eingelasser sind.

10. Plasmaspritzvorrichtung nach einem der vorhergehenden Ansprüche, **dadurch gekennzeichnet, dass** sämtliche Neutroden (4, 5, 6) mit einem ringförmigen Kragen (58, 62, 69) versehen sind, wobei jeder Kragen (58, 62, 69) mit einer Vielzahl von axialen Schlitzen (59, 63, 70) versehen ist, so dass eine Vielzahl von Kühlrippen (60, 64, 71) gebildet werden, und wobei die so gebildeten Kühlrippen (60, 64, 71) mit einem Kanal oder Ringraum (52) in Verbindung stehen, in welchem ein Kühlmittel zirkuliert.

11. Plasmaspritzvorrichtung nach Anspruch 10, **dadurch gekennzeichnet, dass** der jeweilige Schlitz (59, 63, 70) eine Tiefe aufweist, die zumindest 5% des Umfangs des jeweiligen Kragens (58, 62, 69), besonders bevorzugt zumindest 10% des Umfangs des jeweiligen Kragens (58, 62, 69) beträgt.

12. Plasmaspritzvorrichtung nach einem der Ansprüche 9 bis 11, **dadurch gekennzeichnet, dass**, mit Ausnahme die der Kathode (3) zugewandten ersten Neutrode (4), der jeweilige Schlitz (63, 70) im Wesentlichen über die gesamte axiale Länge der jeweiligen Neutrode (5, 6) verläuft.

13. Plasmaspritzvorrichtung nach einem der vorhergehenden Ansprüche, **dadurch gekennzeichnet, dass** die Plasmaspritzvorrichtung (1) einen die Neutroden (4, 5, 6) vollständig umgebenden Ringraum (51) zur Aufnahme von Kühlflüssigkeit aufweist.

14. Plasmaspritzvorrichtung nach Anspruch 13, **dadurch gekennzeichnet, dass** der Ringraum (51) derart angeordnet und ausgebildet ist, dass die Kühlflüssigkeit in axialer Richtung entlang der Neutroden (4, 5, 6) wie auch der Anode (7) strömt.

15. Plasmaspritzvorrichtung nach einem der vorhergehenden Ansprüche, **dadurch gekennzeichnet, dass** die der Kathode (3) zugewandte erste Neutrode (4) mit einem sich konisch verjüngenden, einen Teil des Plasmakanals (10) bildenden Abschnitt (11a) versehen ist.

16. Anode (7) für eine Plasmaspritzvorrichtung (1) nach Anspruch 1, **dadurch gekennzeichnet, dass** die Anode (7) zur Bildung des zumindest erste innere und dritte äussere Abschnitte (27, 29) aufweisenden Spalts (26) auf der der vordersten Neutrode (6) zuzuwendenden Rückseite mit einer ringförmigen Erhebung oder einer ringförmigen Vertiefung (73) versehen ist.

17. Anode (7) nach Anspruch 16, **dadurch gekennzeichnet, dass** die Anode (7) mit einem Ringkanal (41) zum Einleiten eines Kühlmittels versehen ist, wobei in den Ringkanal (41) eine Vielzahl von schrägen Kanälen (40) zum Zu- oder Abführen des Kühlmittels münden.

18. Vorderste Neutrode (6) für eine Plasmaspritzvorrichtung (1) nach Anspruch 1, **dadurch gekennzeichnet, dass** die vorderste Neutrode (6) zur Bildung des zumindest erste innere und dritte äussere nwoi Abschnitte (27, 29) aufweisenden Spalts (26) auf der der Anode zuzuwendenden Vorderseite mit einem ringförmigen Vorsprung (66) oder einer ringförmigen Vertiefung versehen ist.

19. Neutrode nach Anspruch 18, **dadurch gekennzeichnet, dass** der Innendurchmesser (D2, D3, D5) der vordersten Neutrode (6a, 6b, 6c) zumindest in dem der Anode (7) zuzuwendenden Endbereich um zumindest 10%, insbesondere um zumindest 20%, vorzugsweise um zumindest 30% grösser ist als der Innendurchmesser (D1) der Anode (7).

20. Neutrode nach Anspruch 18 oder 19, **dadurch gekennzeichnet, dass** die vorderste Neutrode (6) einen ringförmigen Kragen (69) aufweist, in welchen zumindest acht, insbesondere zumindest zwölf axiale Schlitze (70) eingelassen sind, wobei der jeweilige Schlitz (70) eine Tiefe aufweist, die zumindest 5% des Umfangs des Kragens (69), besonders bevorzugt zumindest 10% des Umfangs des Kragens (69) entspricht.

## Claims

1. A plasma spraying device (1) comprising at least one cathode (3), an anode (7), a plasma channel (10) extending between the cathode (3) and the anode (7) and a plurality of neutrodes (4, 5, 6) bounding the plasma channel (10), wherein the neutrodes (4, 5, 6) are electrically insulated from one another and wherein a gap (26) extends between the frontmost neutrode (6) facing the anode (7) and the anode (7), in which a first insulating disc (30) is arranged, wherein the gap (26) between the frontmost neutrode (6) and the anode (7) has at least a first inner section (27) and a third outer section (29), and wherein a radial and/or axial distance exists between the two sections (27, 29), **characterised in that** the first insulating disc (30) is arranged in the first inner section (27) and a second insulating disc (31), which is separate from the first insulating disc (30), is arranged in the third outer section (29).

2. The plasma spraying device according to claim 1, **characterised in that** said gap (26) comprises a second middle section (28), the first inner portion (27) being offset with respect to the third outer section (29) in a radial and axial direction

3. The plasma spraying device according to claim 2, **characterised in that** the second middle section (28) of the gap (26) extends at an angle to the inner and/or outer section (27, 29).

4. The plasma spraying device according to any one of the preceding claims, **characterised in that** the plasma spraying device comprises a sealing ring (32) arranged radially outside the third outermost section (29).

5. The plasma spraying device according to one of the preceding claims, **characterised in that** the frontmost neutrode (6) is provided with a ring-shaped projection (66) facing the anode (7) and the anode (7) is provided with a ring-shaped indentation (73) facing the frontmost neutrode (6), and wherein the gap (26) extends between said projection (66) and said indentation (73).

6. A plasma spraying device according to any one of the preceding claims, **characterised in that** said first inner section (27) is arranged inside said third outer section (29) in a radial direction, and said first inner portion (27) has said first insulating disc (30) arranged therein which is set back in a radial direction from said plasma channel (10).

7. The plasma spraying device according to any one of the preceding claims, **characterised in that** the inner diameter (D2, D3, D5) of the frontmost neutrode (6, 6a, 6b, 6c) is larger than the inner diameter (D1) of the anode (7) by at least 10%, especially by at least 20% and preferably by at least 30%, at least in the end region facing the anode (7).

8. The plasma spraying device according to one of the preceding claims, **characterised in that** the anode (7) is ring-shaped and is provided with a high melting point insert (8) on the inside which, in the direction of the longitudinal axis of the plasma channel (10), reaches at least approximately as far as the gap (26) between the frontmost neutrode (6) and the anode (7).

9. The plasma spraying device according to one of the preceding claims, **characterised in that** the frontmost neutrode (6) is provided with a ring-shaped collar (69), in which axial slots (70) are embedded for forming cooling ribs (71).

10. The plasma spraying device according to any one of the preceding claims, **characterised in that** all neutrodes (4, 5, 6) are provided with an ring-shaped collar (58, 62, 69), each collar (58, 62, 69) being provided with a plurality of axial slots (59, 63, 70) so that a plurality of cooling ribs (60, 64, 71) are formed, and wherein the thus formed cooling ribs (60, 64, 71) are connected to a channel or ring-shaped space (52) in which a coolant circulates.

11. The plasma spraying device according to claim 10, **characterised in that** the respective slot (59, 63, 70) has a depth which is at least 5% of the circumference of the respective collar (58, 62, 69), and in a particularly preferable embodiment, at least 10% of the circumference of the respective collar (58, 62, 69).

12. The plasma spraying device according to any one of claims 9 to 11, **characterised in that**, with the exception of the first neutrode (4) facing the cathode (3), the respective slot (63, 70) essentially extends over the entire axial length of the respective neutrode (5, 6).

13. The plasma spraying device according to any one of the preceding claims, **characterised in that** the plasma spraying device (1) has an annular space (51) completely surrounding the neutrodes (4, 5, 6) for receiving coolant.

14. The plasma spraying device according to claim 13, **characterised in that** the annular space (51) is arranged and formed in such a way that the coolant flows in an axial direction along the neutrodes (4, 5, 6) as well as the anode (7).

15. The plasma spraying device according to any one of the preceding claims, **characterised in that** the first neutrode (4) facing the cathode (3) is provided with a conically tapering section (11a) forming part of the plasma channel (10).

16. An anode (7) for a plasma spraying device (1) according to claim 1, **characterised in that** the anode (7) is provided with a ring-shaped elevation or a ring-shaped indentation (73) on the rear side facing the frontmost neutrode (6) for forming the gap (26) having at least first inner and third outer sections (27, 29).

17. The anode (7) according to claim 16, **characterised in that** the anode (7) is provided with a ring-shaped channel (41) for introducing a coolant, wherein a plurality of inclined channels (40) lead into the ring-shaped channel (41) for supplying or discharging the coolant.

18. The frontmost neutrode (6) for a plasma spraying device (1) according to claim 1, **characterised in that** the frontmost neutrode (6) is provided with a ring-shaped projection (66) or a ring-shaped indentation on the front side facing the anode for forming the gap (26) comprising at least first inner and third outer sections (27, 29).

19. The neutrode according to claim 18, **characterised in that** the inner diameter (D2, D3, D5) of the frontmost neutrode (6a, 6b, 6c) is larger than the inner diameter (D1) of the anode (7) by at least 10%, especially by at least 20%, and preferably by at least 30%, at least in the end region facing the anode (7).

20. The neutrode according to claim 18 or 19, **characterised in that** the frontmost neutrode (6) has a ring-shaped collar (69) in which at least eight, in particular at least twelve, axial slots (70) are formed, wherein the respective slot (70) comprises a depth which corresponds to at least 5% of the circumference of the collar (69), and in a particularly preferable embodiment, at least 10% of the circumference of the collar (69).

## Revendications

1. Dispositif de projection plasma (1) comprenant au moins une cathode (3), une anode (7), un conduit de plasma (10) s'étendant entre la cathode (3) et l'anode (7) et une pluralité de neutrodes (4, 5, 6) limitant le conduit de plasma (10), les neutrodes (4, 5, 6) étant électriquement isolées l'une de l'autre et une fente (26) s'étendant entre la neutrode (6) la plus en avant tournée vers l'anode (7) et l'anode (7), fente, dans laquelle est disposée une première plaque isolante (30), la fente (26) entre la neutrode (6) la plus en avant et l'anode (7) présentant au moins une première partie interne (27) et une troisième partie externe (29) et un écart radial et/ou axial étant existant entre les deux parties (27, 29), **caractérisé en ce que** la première plaque isolante (30) est disposée dans la première partie interne (27) et une deuxième plaque isolante (31) séparée de la première plaque isolante (30) étant disposée dans la troisième partie externe (29).

2. Dispositif de projection plasma suivant la revendication 1, **caractérisé en ce que** ladite fente (26) présente une deuxième partie centrale (28), la première partie interne (27) étant décalée dans le sens radial et axial par rapport à la troisième partie externe (29).

3. Dispositif de projection plasma suivant la revendication 2, **caractérisé en ce que** la deuxième partie centrale (28) de la fente (26) s'étend de sorte à former un angle par rapport à la partie interne et/ou externe (27, 29).

4. Dispositif de projection plasma suivant une des revendications précédentes, **caractérisé en ce que** ledit dispositif de projection plasma comporte une bague d'étanchéité (32) disposée radialement à l'extérieur de la troisième partie externe (29).

5. Dispositif de projection plasma suivant une des revendications précédentes, **caractérisé en ce que** la neutrode la plus en avant (6) est pourvue d'une saillie annulaire (66) tournée vers l'anode (7) et l'anode (7) est pourvue d'un évidement annulaire (73) tourné vers la neutrode la plus en avant (6), et la fente (26) s'étend entre ladite saillie (66) et ledit évidement (73).

6. Dispositif de projection plasma suivant une des revendications précédentes, **caractérisé en ce que** la première partie interne (27) est disposée dans le sens radial à l'intérieur de la troisième partie externe (29) et dans la première partie interne (27) est disposée la première plaque isolante (30) qui est en retrait dans le sens radial par rapport au conduit de plasma (10).

7. Dispositif de projection plasma suivant une des revendications précédentes, **caractérisé en ce que** le diamètre interne (D2, D3, D5) de la neutrode la plus en avant (6, 6a, 6b, 6c) est supérieur, au moins dans la zone d'extrémité à tourner vers l'anode (7), à 10% au moins, en particulier à 20% au moins, de préférence à 30% au moins au diamètre interne (D1) de l'anode (7).

8. Dispositif de projection plasma suivant une des revendications précédentes, **caractérisé en ce que** l'anode (7) est conçue annulaire et pourvue sur la face interne d'un insert à point de fusion (8) qui atteint dans le sens de l'axe longitudinal du conduit de plasma (10), au moins approximativement la fente (26) entre la neutrode la plus en avant (6) et l'anode (7).

9. Dispositif de projection plasma suivant une des revendications précédentes, **caractérisé en ce que** la neutrode la plus en avant (6) est pourvue d'une collerette annulaire (69) dans laquelle ont été pratiquées des fentes axiales (70) pour former des nervures de refroidissement (71).

10. Dispositif de projection plasma suivant une des revendications précédentes, **caractérisé en ce que** toutes les neutrodes (4, 5, 6) sont pourvues d'une collerette annulaire (58, 62, 69), chaque collerette (58, 62, 69) étant pourvue d'une pluralité de fentes axiales (59, 63, 70), de sorte qu'une pluralité de nervures de refroidissement (60, 64, 71) sont formées et les nervures de refroidissement ainsi formées (60, 64, 71) communiquent avec un canal ou un espace annulaire (52), dans lequel, circule un réfrigérant.

11. Dispositif de projection plasma suivant la revendication 10, **caractérisé en ce que** la fente respective (59, 63, 70) présente une profondeur qui se situe au moins à 5% de la circonférence de la collerette respective (58, 62, 69), de préférence à au moins 10% de la circonférence de la collerette respective (58, 62, 69).

12. Dispositif de projection plasma suivant une des revendications 9 à 11, **caractérisé en ce qu'**à l'exception de la première neutrode (4) tournée vers la cathode (3), la fente respective (63, 70) s'étend sensiblement sur toute la longueur axiale de la neutrode respective (5, 6).

13. Dispositif de projection plasma suivant une des revendications précédentes, **caractérisé en ce que** ledit dispositif de projection plasma (1) présente un espace annulaire (51) qui entoure intégralement les neutrodes (4, 5, 6) pour recevoir le réfrigérant.

14. Dispositif de projection plasma suivant la revendication 13, **caractérisé en ce que** l'espace annulaire (51) est disposé et conçu de sorte que le réfrigérant s'écoule dans le sens axial le long des neutrodes (4, 5, 6) ainsi que de l'anode (7).

15. Dispositif de projection plasma suivant une des revendications précédentes, **caractérisé en ce que** la première neutrode (4) tournée vers la cathode (3) est pourvue d'une partie (11a) allant en s'amincissant à la manière d'un cône et formant une partie du conduit de plasma (10).

16. Anode (7) pour un dispositif de projection plasma (1) suivant la revendication 1, **caractérisé en ce que** sur la face arrière à tourner vers la neutrode la plus en avant (6), l'anode (7) est pourvue d'une élévation annulaire ou d'un évidement annulaire (73) pour la formation de la fente (26) présentant au moins des premières parties internes et des troisièmes parties externes (27, 29).

17. Anode (7) suivant la revendication 16, **caractérisé en ce que** l'anode (7) est pourvue d'un canal annulaire (41) pour l'introduction d'un réfrigérant, une pluralité de canaux obliques (40) destinés à amener ou évacuer le réfrigérant débouchant dans le canal annulaire (41).

18. Neutrode la plus en avant (6) pour un dispositif de projection plasma suivant la revendication 1, **caractérisé en ce que** ladite neutrode la plus en avant est pourvue d'une saillie annulaire (66) ou d'un évidement annulaire sur la face avant à tourner vers l'anode pour la formation de la fente (26) présentant au moins des premières parties internes et des troisièmes parties externes (27, 29).

19. Neutrode suivant la revendication 18, **caractérisé en ce que** le diamètre interne (D2, D3, D5) de la neutrode la plus en avant (6a, 6b, 6c) est supérieur, au moins au niveau de la zone d'extrémité à tourner vers l'anode (7), à 10% au moins, en particulier à 20% au moins, de préférence à 30% au moins au diamètre interne (D1) de l'anode (7).

20. Neutrode suivant la revendication 18 ou 19, **caractérisé en ce que** la neutrode la plus en avant (6) présente une collerette annulaire (69), dans laquelle ont été pratiquées au moins huit, en particulier au moins douze fentes axiales (70), la fente respective (70) présentant une profondeur qui correspond au moins à 5% de la circonférence de la collerette (69), de préférence à au moins 10% de la circonférence de la collerette (69).
